# EUROPÄISCHE PATENTSCHRIFT

(11) **EP 2 236 967 B1**
(45) Veröffentlichungstag und Bekanntmachung des Hinweises auf die Patenterteilung: **15.02.2012**
(21) Anmeldenummer: 09016008.6
(22) Anmeldetag: 24.12.2009
(51) Int. Cl.: F27D 5/00, C21D 9/00

(54) **Wärmebehandlungsgestell für Fahrschemel eines Kraftfahrzeugs**
Heat treatment frame for suspension sub-frame of a motor vehicle
Bâti de traitement de chaleur pour faux-châssis d'un véhicule automobile

(30) Priorität: 31.03.2009 DE 102009016672
(43) Veröffentlichungstag der Anmeldung: 06.10.2010
(73) Patentinhaber: Dr. Ing. h.c. F. Porsche AG, 70435 Stuttgart (DE)
(72) Erfinder: Sedlmayr, Marcus Gregor, 71665 Vaihingen/Enz (DE); Bauer, Lutz, 71032 Boeblingen (DE)

(56) Entgegenhaltungen:
- DE-C- 81 580

## Beschreibung

Die Erfindung bezieht sich auf ein Wärmebehandlungsgestell für Fahrschemel eines Kraftfahrzeugs nach dem Oberbegriff des Anspruchs 1.

Ein Fahrschemel eines Kraftfahrzeugs ist als einteiliges, durch hohe Funktionsintegration komplexes Gussteil konzipiert, welches zur Fertigstellung einem Wärmebehandlungsverfahren unterzogen wird. Dieses Verfahren besteht im Wesentlichen aus einem Lösungsglühen, einer Wasserabschreckung sowie einer nachfolgenden Warmauslagerung. Als problematisch hat sich herausgestellt, dass ein Bauteilverzug des vor der Wärmebehandlung in einem guten maßlichen Rohteilzustand befindlichen Fahrschemels erst bei dem Wärmebehandlungsverfahren erfolgt, da der Fahrschemel an seinen Rahmenträgern starr in einer Vier-Punkt-Lagerung abgestützt in einem Wärmebehandlungsgestell zur Wärmebehandlung gehalten wird.

Aufgabe der Erfindung ist es, den guten maßlichen Rohteilzustand des Fahrschemels auch während und nach dem Wärmebehandlungsverfahren zu gewährleisten und einen Bauteilverzug zu minimieren.

Diese Aufgabe wird erfindungsgemäß durch die Merkmale des Anspruchs 1 gelöst. Weitere vorteilhafte Merkmale beinhalten die Unteransprüche.

Die mit der Erfindung hauptsächlich erzielten Vorteile bestehen darin, dass ein Bauteilverzug durch ein Wärmebehandlungsverfahren des Fahrschemels mittels einer entsprechenden Lagerung in einem Wärmebehandlungsgestell vermieden wird, indem das Gestell zur abstützenden Aufnahme des Fahrschemels an gegenüberliegenden Rahmenträgern jeweils mit aufrechten Seitenholmen des Gestells verbundene Abstützkonsolen umfasst, wobei die eine Abstützkonsole beispielsweise für einen Rahmenlängsträger starr mit dem Seitenholm verbunden ist und die weitere an gegenüberliegender Gestellseite angeordnete Abstützkonsole beispielsweise für den weiteren Rahmenlängsträger des Fahrschemels aus einer sog. Wippe besteht, die schwenkbeweglich mit dem Seitenholm des Gestells verbunden ist. Es sind auch andere Auflagepunkte am Fahrschemel möglich. Hierdurch wird in vorteilhafter Weise nach der Erfindung erreicht, dass eine eindeutig definierte Drei-Punkt-Lagerung mit vier Bauteilauflagen im Gestell erreicht wird, wobei zwei Auflagepunkte über eine mechanisch, bewegliche Wippe miteinander gekoppelt werden, die aus der Abstützkonsole gebildet wird. Somit gleicht diese Wippe des Gestells etwaige vorhandene, geringe Rohteiltoleranzen nach einem Gießen aus. Der Bauteilverzug wird durch das Wärmebehandeln mittels einer solchen satten Auflage an den vier Bauteilpunkten minimiert. Darüber hinaus kann das Gestell durch entsprechende Ausgestaltung der einzelnen Auflagepunkte für einen robusten Serieneinsatz dahingehend optimiert werden, dass vier Lagerungen des Bauteils etwa nur auf drei Auflagen prozesssicher vermieden wird. Ziel ist es, durch die verbesserte Aufnahme des Fahrschemels über die Abstützkonsolen beim Wärmebehandeln den Verzugsausschuss zu minimieren bzw. einen etwa notwendigen nach gelagerten Richtprozess zu vermeiden.

Des Weiteren weist die als Wippe ausgeführte schwenkbewegliche Abstützkonsole zu beiden Seiten des Seitenholms des Gestells jeweils einen Abstützpunkt beispielsweise für einen Rahmenlängsträger des Fahrschemels auf und zwischen diesen Abstützpunkten der Wippe am Seitenholm ist eine schwenkbewegliche Verbindung der Abstützkonsole zum Seitenholm mittels eines Bolzens angeordnet. Somit kann sich die als Wippe ausgeführte Abstützkonsole entsprechend der Positionierung des Fahrschemels im Gestell anpassen, so dass gewährleistet ist, dass der Fahrschemel immer an vier Punkten der Abstützkonsolen aufliegt und weniger Auflagen vermieden werden, so dass ein Verzug des Fahrschemels unterbunden wird und ein Richtprozess nach dem Wärmebehandlungsverfahren somit entfallen kann.

Insbesondere ist nach der Erfindung vorgesehen, dass die als Wippe ausgeführte eine Abstützkonsole über den Bolzen im Seitenholm eine zum Gestell quer verlaufende und in einer horizontalen Ebene angeordnete Schwenkachse bildet. Die Wippe ist beispielsweise mittels einer Schlüssellochöffnung auf den mit dem Seitenholm verbundenen Bolzen einhängbar ausgeführt. Durch das Einhängen der Abstützkonsolen vorzugsweise der starren Abstützkonsole über Vierkantverbindungen einerseits und der rotatorischen Verbindung der weiteren Abstützkonsole andererseits über einen Bolzen am Seitenholm, ist ein einfacher Austausch dieser Komponenten möglich, was auch die Wartung vereinfacht.

Ein Ausführungsbeispiel der Erfindung ist in den Zeichnungen dargestellt und wird im Folgenden näher beschrieben.

Es zeigen:
- Fig. 1: eine Prinzipdarstellung eines in vier Punkten starr abgestützten Fahrschemels im Wärmebehandlungsgestell nach dem Stand der Technik,
- Fig. 2: eine Prinzipstarrstellung eines beweglich abgestützten Fahrschemels auf einer als Wippe ausgeführten Abstützkonsole nach der Erfindung,
- Fig. 3: ein unbeladenes Wärmebehandlungsgestell mit starren Abstützkonsolen an einer Gestellseite zur Aufnahme von mehreren Fahrschemeln,
- Fig. 4: eine schaubildliche Darstellung auf eine starre Abstützkonsole an einem Seitenholm eines Gestells zur Aufnahme des Fahrschemels zur Wärmebehandlung und
- Fig. 5: eine schaubildliche Darstellung auf eine schwenkbewegliche (rotatorische) Verbindung einer weiteren Abstützkonsole an einem Seitenholm zur Aufnahme eines Fahrschemels zur Wärmebehandlung.

Zur Wärmebehandlung eines aus einem Gussteil bestehenden Fahrschemels 1 für ein Kraftfahrzeug wird dieses in einem so genannten Wärmebehandlungsgestell 2 gelagert.

Dieses Gestell 2 gemäß Fig. 3 nimmt in mehreren übereinander angeordneten Ebenen mehrere Fahrschemel 1 auf, die auf Abstützkonsolen 3, 4 des Gestells 2 gehalten sind.

Der Fahrschemel 1 umfasst einen geschlossenen Rahmen mit Rahmenlängs- und Querträgern 5, 6 und 7, 8. An den Rahmenlängsträgern 5, 6 sind unter anderem Lagerungen für Radführungslenker einer Radaufhängung für ein Kraftfahrzeug angeformt.

Wie aus dem Stand der Technik gemäß Fig. 1 bekannt ist, wird der Fahrschemel 1 zur Wärmebehandlung in einem Wärmebehandlungsgestell über Abstützkonsolen starr in vier Punkten P1 bis P4 des Gestells 2 gehalten.

Nach der Erfindung gem. Fig. 2 weist der Fahrschemel 1 im Aufnahmegestell 2 eine eindeutig definierte Drei-Punkt-Lagerung mit vier Auflagepunkten 9, 10, 11 und 12 auf, wobei zwei Auflagepunkte 9, 10 über eine mechanisch bewegliche, als Wippe ausgeführte Abstützkonsole 4 und die weiteren zwei Auflagepunkte 11, 12 über eine starre Abstützkonsole 3 erzielt wird.

Das Wärmebehandlungsgestell 2 weist zur abstützenden Aufnahme des Fahrschemels 1 beispielsweise an gegenüberliegenden Rahmenlängsträgern 5, 6 jeweils die Abstützkonsolen 3 und 4 auf, die mit aufrechten Seitenholmen 14 des Gestells 2 verbunden sind. An einer Seite des Gestells 2 sind die Abstützkonsolen 3 beispielsweise für die Rahmenlängsträger 5 starr mit dem Seitenholm 14 über Vierkantverbindungen 20 verbunden. An der gegenüberliegenden Seite des Gestells 2 sind die als Wippe ausgeführten Abstützkonsolen 4 angeordnet, auf denen beispielsweise die Rahmenlängsträger 6 des Fahrschemels 1 variabel angepasst abgestützt sind.

Die Abstützkonsole 3, 4 weist zu beiden Seiten des Seitenholms 14 die Auflagen 11, 12 sowie die Auflagen 9, 10 auf. Die Abstützkonsole 4 ist über einen Bolzen 15 mit dem Seitenholm 14 des Gestells 2 mit einem rotatorischen Freiheitsgrad versehen, d. h. schwenkbeweglich verbunden, so dass diese Abstützkonsole 4 eine so genannte Wippen-Funktion aufweist. Diese als Wippe ausgeführte Abstützkonsole 4 ist über den Bolzen 15 um eine zum Gestell 2 quer verlaufende, in einer horizontalen Ebene angeordnete Schwenkachse S verdreh- bzw. verstellbar.

Wie in Fig. 4 näher dargestellt ist, ist die starr und nicht schwenkbeweglich am Seitenholm 14 des Gestells angeordnete weitere Abstützkonsole 3 der einen Gestellseite in den Vierkantaufnahmen 20 eingehängt. Die als Wippe ausgeführte schwenkbewegliche Abstützkonsole 4 der gegenüberliegenden Gestellseite weist eine Schlüssellochaufnahme für den Bolzen 15 auf. Durch den gesamthaft modularen Aufbau des Gestells in Steckbauweise ist ein einfacher Austausch einzelner Komponenten des Gestells 2 und somit eine vereinfachte Wartung möglich. Ferner wird eine Eigenverzerrung des Gestells durch die Steckbauweise beim Abschrecken minimiert.

Durch die als Wippe ausgeführte schwenkbewegliche Abstützkonsole 4 werden vorzugsweise die zwei Auflagepunkte 9, 10 für den Fahrschemel 1 miteinander gekoppelt, d. h. es werden etwaige vorhandene Rohteiltoleranzen nach dem Gießvorgang ausgeglichen. Somit kann ein möglicher Bauteilverzug durch das Wärmebehandlungsverfahren mittels einer satten Auflage an den vier Bauteilpunkten minimiert werden. Eine Auflage des Fahrschemels 1 auf nur drei Auflagepunkten an den Abstützkonsolen 3, 4, wie nach dem Stand der Technik möglich, wird somit ausgeschlossen.

## Patentansprüche

1. Wärmebehandlungsgestell für Fahrschemel eines Kraftfahrzeugs zur mehrfach abgestützten Lagerung während eines Wärmebehandlungsverfahrens des Fahrschemels im Gestell, **dadurch gekennzeichnet, dass** das Wärmebehandlungsgestell (2) zur abgestützten Aufnahme des Fahrschemels (1) an gegenüberliegenden Rahmenlängsträgern (5, 6) jeweils mit aufrechten Seitenholmen (14) des Gestells (2) verbundene Abstützkonsolen (3, 4) umfasst, wobei die eine Abstützkonsole (3) für den Rahmenlängsträger (5) starr mit dem Seitenholm (14) des Gestells (2) verbunden ist und Auflagepunkte (11,12) umfasst und die weitere an gegenüberliegender Gestellseite angeordnete Abstützkonsole (4) für den weiteren Rahmenlängsträger (6) aus einer Wippe besteht, die schwenkbeweglich mit dem Seitenholm verbunden ist
und zu beiden Seiten des Seitenholms (14) des Gestells (2) jeweils einen Abstützpunkt (9, 10) aufweist und zwischen diesen Abstützpunkten (9, 10) der Wippe im Seitenholm (14) eine schwenkbewegliche Verbindung der Abstützkonsole (4) zum Seitenholm (14) mittels eines Bolzens (15) angeordnet ist.

2. Wärmebehandlungsgestell nach Anspruch 1, **dadurch gekennzeichnet, dass** die als Wippe ausgeführte Abstützkonsole (4) über den Bolzen (15) im Seitenholm (14) eine zum Gestell (2) quer verlaufende und in einer horizontalen Ebene angeordnete Schwenkachse (S) bildet.

3. Wärmebehandlungsgestell nach den Ansprüchen 1 oder 2, **dadurch gekennzeichnet, dass** die Abstützkonsole (4) mittels einer Schlüssellochöffnung auf den mit dem Seitenholm (14) verbundenen Bolzen (15) einhängbar ist.

4. Wärmebehandlungsgestell nach einem der vorhergehenden Ansprüche, **dadurch gekennzeichnet, dass** die Abstützkonsole (4) in einer Lagerungsstellung für den Fahrschemel (1) im Gestell (2) mit den beiden variablen Abstützpunkten (9, 10) an eine Position des Seitenlängsträgers (6) des Fahrschemels (1) anpassbar angeordnet ist.

5. Wärmebehandlungsgestell nach einem der vorhergehenden Ansprüche, **dadurch gekennzeichnet, dass** die aufrecht stehenden Seitenholme (14) des Gestells (2) mit einem von oben aufgesetzten Stützrahmen (21) stabilisierend verbunden sind.

## Claims

1. Heat treatment frame for suspension subframes of a motor vehicle for multiply supported mounting during a heat treatment method of the suspension subframe in the frame, **characterized in that** the heat treatment frame (2) comprises supporting brackets (3, 4) which are connected in each case to upright side beams (14) of the frame (2) for receiving the suspension subframe (1) in a supported manner on frame longitudinal carriers (5, 6) which lie opposite one another, one supporting bracket (3) for the frame longitudinal carrier (5) being connected rigidly to the side beam (14) of the frame (2) and comprising bearing points (11, 12), and the further supporting bracket (4) which is arranged on the opposite frame side for the further frame longitudinal carrier (6) consisting of a rocker which is connected to the side beam in a pivotably movable manner and has in each case one supporting point (9, 10) on both sides of the side beam (14) of the frame (2), and a pivotably movable connection of the supporting bracket (4) to the side beam (14) by means of a pin (15) being arranged in the side beam (14) between the said supporting points (9, 10) of the rocker.

2. Heat treatment frame according to Claim 1, **characterized in that** the supporting bracket (4) which is configured as a rocker forms a pivot axis (S) via the pin (15) in the side beam (14), which pivot axis (S) extends transversely with respect to the frame (2) and is arranged in a horizontal plane.

3. Heat treatment frame according to Claim 1 or 2, **characterized in that** the supporting bracket (4) can be hooked by means of a keyhole opening onto the pin (15) which is connected to the side beam (14).

4. Heat treatment frame according to one of the preceding claims, **characterized in that**, in a mounting position for the suspension subframe (1), the supporting bracket (4) is arranged in the frame (2) such that it can be adapted with the two variable supporting points (9, 10) to a position of the side longitudinal carrier (6) of the suspension subframe (1).

5. Heat treatment frame according to one of the preceding claims, **characterized in that** the upright side beams (14) of the frame (2) are connected in a stabilizing manner to a supporting frame (21) which is attached from above.

## Revendications

1. Bâti de traitement thermique pour faux-châssis d'un véhicule automobile, en vue de l'appui supporté en plusieurs points lors d'un procédé de traitement thermique du faux-châssis dans le bâti, **caractérisé en ce que** le bâti de traitement thermique (2) comporte des consoles de support (3, 4) reliées à chaque fois à des montants latéraux (14) verticaux du bâti (2) en vue de la réception supportée du faux-châssis (1) au niveau de longerons de cadre (5, 6) opposés, l'une des consoles de support (3) pour le longeron de cadre (5) étant reliée de manière rigide au montant latéral (14) du bâti (2) et comportant des points d'appui (11, 12), et l'autre console de support (4) pour l'autre longeron de cadre (6), qui est disposée sur le côté du bâti opposé, étant constituée d'une bascule qui est reliée au montant latéral de manière mobile en pivotement et qui comprend des deux côtés du montant latéral (14) du bâti (2) à chaque fois un point de support (9, 10), et une liaison mobile en pivotement entre la console de support (4) et le montant latéral (14) au moyen d'une cheville (15) est disposée dans le montant latéral (14) entre ces points de support (9, 10) de la bascule.

2. Bâti de traitement thermique selon la revendication 1, **caractérisé en ce que** la console de support (4) réalisée en tant que bascule forme au moyen de la cheville (15) dans le montant latéral (14) un axe de pivotement (S) disposé dans un plan horizontal et s'étendant transversalement par rapport au bâti (2).

3. Bâti de traitement thermique selon la revendication 1 ou 2, **caractérisé en ce que** la console de support (4) peut être accrochée, grâce à un orifice en forme de trou de serrure, sur la cheville (15) reliée au montant latéral (14).

4. Bâti de traitement thermique selon l'une quelconque des revendications précédentes, **caractérisé en ce que** la console de support (4) est disposée dans une position d'appui pour le faux-châssis (1) dans le bâti (2) de manière à pouvoir s'adapter à une position du longeron latéral (6) du faux-châssis (1) au moyen des deux points d'appui (9, 10) variables.

5. Bâti de traitement thermique selon l'une quelconque des revendications précédentes, **caractérisé en ce que** les montants latéraux (14) verticaux du bâti (2) sont reliés de manière stabilisatrice à un cadre de support (21) posé par le haut.
